# EUROPÄISCHE PATENTSCHRIFT

(11) **EP 3 460 161 B1**
(45) Veröffentlichungstag und Bekanntmachung des Hinweises auf die Patenterteilung: **29.01.2020**
(21) Anmeldenummer: 18190095.2
(22) Anmeldetag: 21.08.2018
(51) Int. Cl.: E06B 3/964, E06B 3/968

(54) **VERFAHREN UND VERBINDUNGSANORDNUNG ZUM VERBINDEN EINES PFOSTENS MIT EINEM RAHMENPROFIL BEI EINEM FENSTER ODER EINER TÜRE AUS KUNSTSTOFF**
METHOD AND CONNECTION ASSEMBLY FOR CONNECTING A POST WITH A FRAME PROFILE OF A WINDOW OR A DOOR MADE OF PLASTIC
PROCÉDÉ ET DISPOSITIF DE RACCORD DESTINÉ À RACCORDER UN JAMBAGE À UN PROFILÉ DE CADRE D'UNE FENÊTRE OU D'UNE PORTE EN MATIÈRE PLASTIQUE

(30) Priorität: 26.09.2017 DE 102017122328
(43) Veröffentlichungstag der Anmeldung: 27.03.2019
(73) Patentinhaber: PHI Technik für Fenster und Türen GmbH, 91459 Markt Erlbach (DE)
(72) Erfinder: SCHEIDERER, Norbert, 91459 Markt Erlbach (DE)
(74) Vertreter: Patentanwälte Geyer, Fehners & Partner mbB

(56) Entgegenhaltungen:
- DE-A1- 19 938 218
- DE-A1-102016 123 889
- PHI Technik für Fenster und Türen GmbH: "Pfostenverbinder 4.0", Youtube, 6. April 2018 (2018-04-06), Seite 1 pp., XP054979074, Gefunden im Internet: URL:https://www.youtube.com/watch?v=YWLTzJ qaNVE [gefunden am 2019-01-28]

## Beschreibung

Die Erfindung bezieht sich auf ein Verfahren zum Verbinden eines Pfostens mit einem Rahmenprofil bei einem Fenster oder einer Türe aus Kunststoff, wobei der Pfosten ein Hohlprofil aufweist und mit dem Rahmenprofil unter Verwendung eines Pfostenverbinders verbunden wird, der ein Basisteil, das am Rahmenprofil befestigt wird, und ein Aufsetzteil umfaßt, welches auf das Basisteil aufgesteckt wird, wobei das Basisteil am Rahmenprofil, das Aufsetzteil am Pfosten und beide Teile aneinander durch Verrastung verbunden werden. Die Erfindung bezieht sich weiter auf eine Verbindungsanordnung umfassend einen Posten und ein Rahmenprofil eines Fensters oder einer Türe aus Kunststoff und einen Pfostenverbinder zum Verbinden des Pfostens mit dem Rahmenprofil, wobei der Pfosten als Hohlprofil ausgebildet und am Rahmenprofil mittels des Pfostenverbinders befestigt ist, der ein am Rahmenprofil montiertes Basisteil und ein auf dieses aufsteckbares Aufsetzteil umfaßt, das mit dem Pfosten verbunden ist, wobei am Aufsteckteil sowie am Basisteil jeweils Rastelemente vorgesehen sind, mittels derer beim Zusammenbau das Aufsteckteil am Pfosten, das Basisteil am Rahmenprofil und das Basisteil sowie das Aufsteckteil aneinander formschlüssig verrastbar sind.

Die Verbindung eines Pfostens mit einem Rahmenprofil, etwa zur Unterteilung einer großen Fensterfläche, unter Benutzung eines Pfostenverbinders ist im Fenster- und Türenbau weit verbreitet.

Dabei werden Pfostenverbinder unterschiedlichsten Aufbaus eingesetzt, etwa in Form einstückiger Pfostenverbinder (z. B. DE 199 38 218 A1 oder DE 10 2013 223 968 A1), oder als aus mehreren Teilen, vorzugsweise zwei Teilen, bestehende Pfostenverbinder (z. B. DE 296 06 446 U1, DE 297 14 578 U1, EP 2 354 419 A2 oder auch DE 10 2016 123 889 A1).

Was die Befestigung der Pfostenverbinder am Rahmenprofil betrifft, so werden hierfür oftmals Schraubverbindungen (DE 296 06 446 U1, DE 297 14 578 U1 oder DE 10 2013 223 968 A1) eingesetzt. Bekannt ist auch, bei einstückigen Pfostenverbindern neben Befestigungsschrauben auch noch Klebeverbindungen zur Befestigung des Pfostenverbinders mit dem Rahmenprofil und mit der Innenseite des Pfostens einzusetzen (DE 10 2013 223 968 A1).

Schließlich wurde auch schon ein mehrteiliger Pfostenverbinder in der DE 10 2016 123 889 A1 vorgeschlagen, bei dem die einzelnen Teile des Pfostenverbinders aneinander sowie an dem Rahmenprofil und an dem Pfosten formschlüssig durch ineinander steckbare Rastverbindungen befestigt sind.

Bei der Verwendung mechanischer Verbindungselemente zwischen dem Pfostenverbinder und dem Rahmenprofil bzw. dem Pfosten hat es sich jedoch bisher als nötig erwiesen, zusätzlich noch getrennte mechanische Dichtungen, etwa in Form elastomerer Dichtungsplatten o. ä., zwischen den aneinander befestigten Teilen anzuordnen, um das Eindringen von Schmutz und insbesondere Feuchtigkeit zwischen die miteinander verbundenen Teile zuverlässig auszuschließen. Die Verwendung solcher zusätzlicher mechanischer Dichtungen ist sowohl aus Kostengründen, als auch im Hinblick auf die Montage der Gesamtanordnung relativ aufwendig und erfordert auch eine sehr genaue Profilierung und Ausbildung der einzusetzenden Dichtungen.

Bei der Anordnung aus der DE 199 38 218 A1 wird ein einstückiger Pfostenverbinder mit einer länglichen Fußplatte an einem Rahmenprofil befestigt. Mittig auf diesem ist ein senkrecht zu dem Rahmenprofil von der Fußplatte abragender Verbindungsturm vorgesehen, der in das Hohlprofil des anzuschließenden Pfostens eingeschoben und dort mittels einer Klebeverbindung mit der Innenseite des Pfostens verklebt wird. Hierzu wird der Verklebungsturm mit einer Klebstoffkammer versehen, die direkt an eine Innenwand des Hohlprofils des Pfostens angrenzt und über eine Klebstoffleitung gespeist wird, wobei das Befüllen der Klebstoffkammer mit Klebstoff erst erfolgt, nachdem der Pfostenverbinder mit dem auf ihn aufgesteckten Pfosten am Rahmenprofil befestigt wurde. Bei dieser bekannten Anordnung erfolgt aber trotz der beschriebenen Klebstoffverbindung noch immer eine Befestigung der Fußplatte des Pfostenverbinders mittels Befestigungsschrauben am Rahmenprofil, um beim Einspritzen des Klebstoffs ein Abheben der Fußplatte vom Rahmenprofil zu vermeiden. Dies bedeutet wiederum eine Verkomplizierung bei der Montage und auch insgesamt eine Verteuerung. Auch ist die hier beschriebene Klebstoffzuführung zur Verteilung an die Klebeflächen nur für einen einteiligen Pfostenverbinder beschrieben.

Die Erfindung stellt nun darauf ab, ein Verfahren und eine Verbindungsanordnung zum Verbinden eines Pfostens mit einem Rahmenprofil vorzuschlagen, bei dem trotz Einsatz von Klebeverbindungen zwischen Pfostenverbinder und Rahmenprofil sowie Pfosten eine zusätzliche Verwendung von Befestigungsschrauben entfällt und der Pfostenverbinder zudem auch einen zweiteiligen Aufbau aufweist.

Hierfür geht die Erfindung von einem Verfahren und einer Vorrichtung zum Verbinden eines Pfostens mit einem Rahmenprofil bei einem Fenster oder einer Türe aus Kunststoff mit einem zweiteiligen Pfostenverbinder aus, wie es jeweils eingangs geschildert und in der DE 10 2016 123 889 A1 im einzelnen beschrieben ist.

Dabei werden die beiden Teile des Pfostenverbinders, der ein am Rahmenprofil montierbares Basisteil und ein über diesem angeordnetes, auf dieses formschlüssig aufsteckbares Aufsetzteil umfaßt, so ausgebildet, daß an beiden Teilen jeweils Rastelemente angebracht sind, mittels derer beim Zusammenbau das Aufsteckteil am Pfosten, das Basisteil am Rahmenprofil und beide Teile des Pfostenverbinders aneinander formschlüssig verrastend befestigbar sind.

Hiervon ausgehend schlägt die Erfindung bei einem Verfahren der eingangs genannten Art vor, daß am Basisteil an dessen dem Rahmenprofil zugewandter Unterseite sowie an dessen Oberseite und am Aufsetzteil an dessen dem Pfosten zugewandter Oberseite jeweils eine Anordnung von nutförmigen und/oder flächenhaften Ausnehmungen angebracht werden, die im zusammengefügten Zustand der Verbindungsanordnung über jeweils mindestens einen im Basisteil und im Aufsetzteil ausgebildeten Verbindungskanal miteinander in Verbindung stehen, wobei die offenen Seiten der Ausnehmungen an der Unterseite des Basisteils von der Aufsetzfläche des Rahmenprofils, an der Oberseite des Basisteils von Flächen am aufgesteckten Aufsetzteil und an der Oberseite des letzteren von Flächen am zugewandten Endbereich des Pfostens abgedeckt werden, und wobei alle abgedeckten Ausnehmungen am Basis- und am Aufsetzteil durch eine im Rahmenprofil in dessen Aufsetzfläche angebrachte Füllöffnung mit einem aushärtenden, dauerelastischen Flüssigklebstoff verfüllt werden.

Die erfindungsgemäße Verbindungsanordnung der eingangs genannten Art wird erfindungsgemäß so ausgestaltet, daß am Basisteil auf seiner dem Rahmenprofil zugewandten Unterseite miteinander in Verbindung stehende, nutförmige und/oder flächenhafte Ausnehmungen ausgebildet sind, die im montierten Zustand des Basisteils an ihren offenen Seiten vom Rahmenprofil abgedeckt werden, daß von solchen Ausnehmungen ausgehend mindestens ein Verbindungskanal durch das Basisteil hindurch zu dessen gegenüberliegender Oberseite vorgesehen ist, der dort ebenfalls in nutförmige oder flächenhafte Ausnehmungen mündet, die bei auf dem Basisteil montiertem Aufsteckteil von Bereichen desselben abgedeckt werden, die über mindestens einen im Aufsteckteil ausgebildeten Verbindungskanal mit auf der dem Basisteil abgewandten Oberseite des Aufsteckteils angebrachten nutförmigen oder flächenhaften Ausnehmungen in Verbindung stehen, deren offene Seiten bei aufgestecktem Pfosten von Flächen an dessen zugewandtem Ende abgedeckt werden, wobei alle genannten nutförmigen und flächenhaften Ausnehmungen mit Klebstoff verfüllbar sind, und im Rahmenprofil im Aufsetzbereich des Basisteils eine Füllöffnung so angebracht ist, daß sie bei montiertem Basisteil mindestens eine der Ausnehmungen an dessen Unterseite wenigstens teilweise überdeckt.

Da bei der Erfindung die beiden Teile des Pfostenverbinders aneinander sowie das Basisteil am Rahmenprofil und das Aufsteckteil am Pfosten durch verrastende Elemente befestigbar sind, die bereits bei der Herstellung der einzelnen Teile mit diesen gemeinsam, vorzugsweise einstückig, ausgebildet werden können, erfolgt bei der Montage eine Fixierung der Teile aneinander zunächst durch diese formschlüssigen Verrastungen, so daß es hierfür an keiner Stelle der zusätzlichen Verwendung von Befestigungsschrauben mehr bedarf. Bei der Durchführung des erfindungsgemäßen Verfahrens wie auch bei der Herstellung der erfindungsgemäßen Verbindungsanordnung ist daher kein zusätzliches Einschrauben von Befestigungsschrauben mehr nötig, es ist allein nur noch die Füllung der im Aufsteckteil und im Basisteil angebrachten nutförmigen und flächenhaften Ausnehmungen mit Klebstoff durchzuführen. Dabei entfällt die zusätzliche Verwendung irgendwelcher mechanischer Dichtungen bei der Montage, wobei nur noch die Anwendung von Klebstoff und die Verfüllung der am Basisteil und am Aufsteckteil angebrachten Ausnehmungen mit dem Klebstoff vorzunehmen ist.

Bei der Erfindung ist der Aufbau des aus Basisteil und Aufsetzteil bestehenden Pfostenverbinders so ausgeführt, daß die an den beiden Teilen ausgebildeten Ausnehmungen im montierten Zustand der Gesamtanordnung jeweils an ihren offenen Seiten durch Anlage an eine sie überdeckende Gegenfläche eines benachbarten Anordnungselementes abgedeckt werden, was dazu führt, daß die entsprechende Ausnehmung zusammen mit der sie abdeckenden Gegenfläche eine geschlossene Kammer ausbildet, die von dem am Ende des erfindungsgemäßen Verbindungsverfahrens eingespritzten Klebstoff ausgefüllt werden kann. Dabei sind bei der Erfindung die ausgebildeten Ausnehmungen (mit deren Abdeckungen) sowie die im Basisteil und im Aufsetzteil vorgesehenen Verbindungskanäle so angebracht, daß bei Einfüllen des Klebers durch die im Rahmenprofil innerhalb der Aufsetzfläche des Basisteils an diesem angebrachte Füllöffnung der eingeführte Kleber allen nutförmigen und flächenhaften Ausnehmungen im Basisteil und im Aufsetzteil trotz des zweiteiligen Aufbaus des Pfostenverbinders zuverlässig zugeführt wird.

Durch die Führung der nutförmigen Ausnehmungen und die Anordnung der flächenhaften Ausnehmungen läßt sich ohne Schwierigkeiten sicherstellen, daß durch die Klebstofffüllung in den betreffenden Ausnehmungen durch den Kleber das Basisteil an dem Rahmenprofil, das Basisteil am Aufsetzteil und letzteres an ihm zugewandten Endflächen des Pfostens verklebt wird.

Die Erfindung weist den großen Vorteil auf, daß das erfindungsgemäße Verfahren ohne Schwierigkeit auch bei einer Verschweißung von Fensterrahmen auf automatischen Schweißmaschinen eingesetzt werden kann, was in Fällen, bei denen noch Befestigungsschrauben anzubringen sind, nicht ohne weiteres möglich ist. Dabei wird nach den Rahmenleisten auch der Pfostenverbinder zusammen mit dem Pfosten in die Schweißmaschine eingelegt, wonach das Verschweißen des Blendrahmens durch Andrücken von Schweißspiegeln an die miteinander zu verbindenden Rahmenenden zu deren Anschmelzen erfolgt, und dann wird mechanisch der Rahmen zusammengedrückt, so daß die Schweißverbindungen in den Rahmenenden ausgebildet werden. Anschließend muß nur noch, von der Außenseite der Rahmenprofile her, an den entsprechenden Stellen, mittels geeigneter Füllspritzen oder einer sonstigen Füllanordnung durch das jeweilige Rahmenprofil hindurch der Klebstoff zur zugeordneten Füllöffnung zum Verfüllen der Ausnehmungen im Pfostenverbinder gebracht werden.

Bei der Durchführung des erfindungsgemäßen Verfahrens kann der Flüssigklebstoff in jeder geeigneten Weise durch die Füllöffnung eingespritzt werden. Es ist jedoch besonders vorteilhaft, wenn er mittels einer Füllspritze eingefüllt wird, mit der problemfrei auch eine genaue Dosierung des eingespritzten Klebstoffs vorgenommen werden kann.

Vorzugsweise wird beim Zuführen des Klebstoffs eine Einschußzeit von maximal 30 Sekunden gewählt.

Dabei wird bevorzugt die Füllspritze beim Einführen des Flüssigklebstoffs durch die Füllöffnung im Rahmenprofil mit ihrer Ausgabedüse durch die Füllöffnung hindurch gegen die Unterseite des Basisteils angedrückt, um innerhalb des von der Ausgabedüse umschlossenen Andrückbereiches den Klebstoff in die dort vorhandenen Abschnitte der im Basisteil an dessen Unterseite ausgebildeten Ausnehmungen und ggf. Mündungsöffnungen des bzw. der eingesetzten Verbindungskanale(s) sicher einzubringen und ein seitliches Entweichen von Klebstoff zu verhindern. Dabei wird vorzugsweise ein Anpreßdruck von 3 bar eingesetzt.

Durch die Rastverbindungen zwischen den verschiedenen Teilen der Verbindungsanordnung ist gleichzeitig aber auch sichergestellt, daß trotz des Andrucks des Füllrohrs und des Drucks des eingespritzten Klebstoffs die Fixierung der einzelnen konstruktiven Teile der Gesamtanordnung zueinander gewährleistet ist, so daß auch bei der Druckbefüllung durch den Klebstoff der Zusammenhalt der einzelnen konstruktiven Teile gesichert und eine unerwünschte Kleber-Leckage verhindert ist.

Die Erfindung ermöglicht auch eine relativ rasche Montage, da die Befestigung der einzelnen Teile der Gesamtanordnung durch Verrastung entsprechender Rastelemente miteinander erfolgt, was durch eine entsprechende Druckführung beim Zusammenbau realisierbar und deshalb sicher und rasch durchführbar ist, ohne daß die Verwendung von Schrauben o. ä. erforderlich wäre.

Da bei der Erfindung das Befüllen mit Klebstoff auch auf einer automatischen Schweißmaschine möglich ist, und dabei ein automatisches Heranfahren entsprechender Füllspritzen von der Außenseite des eingespannten Rahmens und deren Hindurchführung durch die Rahmenleisten zu entsprechend zugeordneten Füllöffnungen erfolgen kann, läßt sich insgesamt eine sehr schnelle Montage der erfindungsgemäßen Verbindungsanordnung erreichen, was ganz deutlich preisgünstiger als bei bekannten Anordnungen ist.

Bei der Erfindung besteht die Möglichkeit, für den Fall, daß ein Zweikomponenten-Flüssigklebstoff eingesetzt werden soll, die Füllspritzen bzw. Fülleinrichtungen mit solchen Füllrohren auszustatten, daß dort nebeneinander zwei Förderleitungen für den Kleber ausgebildet sind, durch deren jede jeweils eine der beiden Komponenten des Zweikomponenten-Klebers zugeführt wird.

Dabei werden vorzugsweise die getrennt eingespritzten Einzelkomponenten des Zweikomponenten-Flüssigklebstoffs im Basisteil in einem Statik-Mischkanal mit einer Mehrzahl einander nachgeschalteter Mischkammern miteinander in Mischung gebracht und hiernach an die nutförmigen und flächenhaften Ausnehmungen und die Verbindungskanäle weitergeführt.

Die erfindungsgemäße Verbindungsanordnung geht aus von einer Erfindungsanordnung der einleitend genannten Art und sieht dabei vor, daß am Basisteil auf seiner dem Rahmenprofil zugewandten Unterseite miteinander in Verbindung stehende, nutförmige und/oder flächenhafte Ausnehmungen ausgebildet sind, die im montierten Zustand des Basisteils an ihren offenen Seiten vom Rahmenprofil abgedeckt werden, daß von solchen Ausnehmungen ausgehend mindestens ein Verbindungskanal durch das Basisteil hindurch zu dessen gegenüberliegender Oberseite vorgesehen ist, der dort ebenfalls in nutförmige oder flächenhafte Ausnehmungen mündet, die bei auf dem Basisteil montiertem Aufsteckteil von Bereichen desselben abgedeckt werden, die über mindestens einen im Aufsteckteil ausgebildeten Verbindungskanal mit auf der dem Basisteil abgewandten Oberseite des Aufsteckteils angebrachten nutförmigen oder flächenhaften Ausnehmungen in Verbindung stehen, deren offene Seiten bei aufgestecktem Pfosten von dessen zugewandten Ende abgedeckt werden, wobei alle genannten nutförmigen und flächenhaften Ausnehmungen mit Klebstoff verfüllbar sind und im Rahmenprofil im Aufsetzbereich des Basisteils eine Füllöffnung so angebracht ist, daß sie bei montiertem Basisteil mindestens eine Ausnehmung an dessen Unterseite wenigstens teilweise überdeckt.

Besonders bevorzugt wird bei der erfindungsgemäßen Verbindungsanordnung an der Unterseite des Basisteils eine diese Unterseite im Bereich ihres Außenrandes umlaufende nutförmige Ausnehmung angebracht, durch die zugeführter Klebstoff um den Außenrand des Basisteils an dessen Unterseite herum verteilt wird, was später zu einer entsprechend umlaufenden Klebeverbindung mit der Rahmenleiste führt, die gleichzeitig auch eine Abdichtung gewährleistet.

Gleichermaßen ist es auch von Vorteil, wenn auf der dem Basisteil abgewandten Oberseite des Aufsetzteiles eine diese im Bereich ihres Außenrandes umlaufende nutförmige Ausnehmung angebracht ist, die auch dort zu einer guten Klebeverbindung mit entsprechend anliegenden Endflächen des Endbereiches des anzuschließenden Pfostens führt.

Dabei ist es besonders von Vorteil, wenn die am Außenrand umlaufende nutförmige Ausnehmung auf der Oberseite des Aufsetzteiles an zwei einander gegenüberliegenden Seiten desselben jeweils über einen dort mündenden, im Aufsetzteil ausgebildeten Verbindungskanal mit einer nutförmigen oder flächenhaften Ausnehmung an der Oberseite des Basisteils verbunden ist, so daß von dort aus beim Einfüllen des Klebers dieser sogleich an die Oberseite des Aufsetzteiles weiterfließen kann.

Bei der erfindungsgemäßen Verbindungsanordnung ist es besonders zweckmäßig, daß für die Verwendung eines Zweikomponenten-Flüssigklebstoffs, dessen Einzelkomponenten getrennt durch die Füllöffnung im Rahmenprofil dem Basisteil zuführbar sind, im Rahmenprofil, der Füllöffnung nachgeschaltet, ein Statik-Mischkanal vorgesehen ist, der beide Einzelkomponenten aufnimmt und eine Vielzahl einander nachgeschalteter Mischkammern umfaßt, denen die nutförmigen und die flächenhaften Ausnehmungen nachgeschaltet sind. Durch diese Ausgestaltung werden die beiden Klebstoffkomponenten nicht bereits im Einfüllrohr, sondern diesem unmittelbar nachgeschaltet direkt im Basisteil des Pfostenverbinders in Mischung gebracht und gut durchgemischt, wodurch sich besonders kurze Abbindezeiten bei der Klebstoffeinspritzung erreichen lassen, etwa in der Größenordnung von drei Minuten, während bei einer Mischung bereits im Einfüllrohr, wie die Praxis zeigt, sich eine ziemlich lange Abbindezeit nach dem Einspritzen ergibt.

In vorteilhafter Ausgestaltung umfaßt dabei der Statik-Mischkanal einen von der Einlaufstelle der Klebstoffkomponenten nach oben laufenden Kanalabschnitt und einen neben diesem und in einem kleinen Winkel zu diesem, bevorzugt in einem Bereich von 5° bis 10°, in der Höhe geneigt nach unten zurücklaufenden Kanalabschnitt. Beim Durchlauf beider Kanalabschnitte des Statik-Mischkanals durch die beiden zusammengeführten Klebstoff-Komponenten findet eine homogene Mischung der beiden Komponenten statt, die dann den nachgeschalteten nutförmigen und flächenartigen Ausnehmungen sowie Kanälen zugeleitet wird.

Dabei ist vorzugsweise der Statik-Mischkanal als Einsatz in eine Aufnahmebohrung des Basisteils eingesetzt, was herstellungstechnisch große Vorteile bietet und auch jederzeit ein Auswechseln des Mischkanales durch einen anderen Mischkanal erlaubt.

Es ist ferner von Vorteil, wenn bei dieser erfindungsgemäßen Verbindungsanordnung jede Mischkammer mit einem oder mehreren Mischflügeln versehen ist.

Die bei der Erfindung eingesetzten nutförmigen und flächenhaften Ausnehmungen sind vorzugsweise so ausgebildet, daß sie jeweils eine Tiefe im Bereich von 1 mm bis 2 mm aufweisen.

Das erfindungsgemäße Verfahren gestattet ein rasches Verbinden eines Pfostens mit einem Rahmenprofil bei einem Fenster oder einer Türe unter Einsatze eines zweiteiligen Pfostenverbinders bei Einsatz einer Klebeverbindung zwischen den einzelnen Teilen, ohne daß dabei die Anwendung irgendwelcher Befestigungsschrauben erforderlich ist. Gleichzeitig kann das erfindungsgemäße Verfahren auch bei einer Montage auf automatischen Schweißmaschinen und ohne die Notwendigkeit des Einsatzes separater mechanischer Dichtungen, etwa von Dichtplatten, ausgeführt werden.

Die erfindungsgemäße Verbindungsanordnung weist einen sehr rasch montierbaren Gesamtaufbau auf und ermöglicht auch den Einsatz von Klebeverbindungen zwischen den einzelnen Teilen selbst bei Verwendung eines zweiteiligen Pfostenverbinders.

Die Erfindung wird nachfolgend anhand der Zeichnungen im Prinzip beispielshalber noch näher erläutert. Es zeigen:
- Fig. 1: eine Seitenansicht eines ersten Ausführungsbeispiels eines bei einer erfindungsgemäßen Verbindungsanordnung einsetzbaren zweiteiligen Pfostenverbinders;
- Fig. 2: eine Schnittansicht längs Schnittebene ***A-A*** aus Fig. 1;
- Fig. 3: eine Schnittansicht längs Schnittebene ***B-B*** in Fig. 1;
- Fig. 4: eine perspektivische Ansicht des Basisteiles bei der Anordnung aus Fig. 1;
- Fig. 5: eine Seitenansicht einer montierten erfindungsgemäßen Verbindungsanordnung zwischen einem Rahmenprofil und einem Pfosten;
- Fig. 6: eine Schnittansicht längs Schnittebene ***C-C*** aus Fig. 5;
- Fig. 7: eine vergrößerte Schnittdarstellung einer erfindungsgemäßen Verbindungsanordnung als Ausschnitt aus einer Anordnung bei einer Rahmenschweißmaschine, mit gegen die Außenseite einer Rahmenleiste herangefahrener Füllspritze zum Einfüllen von Flüssigklebstoff;
- Fig. 8: eine Schnittansicht durch ein zweites Ausführungsbeispiel der Erfindung für den Fall der Verwendung eines Zweikomponentenklebers.

In den Zeichnungen werden zwei Ausführungsbeispiele der Erfindung dargestellt, wobei in den verschiedenen Figuren gleiche Teile oder einander entsprechende Teile mit gleichen Bezugszeichen versehen sind.

Fig. 1 zeigt eine Seitenansicht eines zweiteiligen Pfostenverbinders 1, der aus einem Basisteil 2 und einem auf dieses im montierten Zustand formschlüssig aufgeschobenen Aufsteckteil 3 (vgl. Fig. 2, 6 und 7) besteht. Wie die Fig. 4 erkennen läßt, besteht das Basisteil 2 des Pfostenverbinders 1 im Wesentlichen aus einer Grundplatte 4, die an ihren seitlichen Enden von ihr senkrecht ablaufende Seitenwände 5 und 6 aufweist. Da Fig. 1 den Pfostenverbinder 1 im zusammengesteckten Zustand von Basisteil 2 und Aufsteckteil 3 zeigt, wird der dem Basisteil 2 zugewandte untere Endbereich des Aufsteckteiles 3 bei der Darstellung der Fig. 1 von der vorderen Seitenwand 5 des Basisteils 2 abgedeckt, so daß nur der am mittleren Bereich des Aufsteckteiles 3 nach oben ragende, in der Draufsicht U-förmige Mittelteil 3' in Seitenansicht erkennbar ist, der von der in Blickrichtung vorderen Seitenwand 5 der Darstellung der Fig. 1 nur in seinem unteren Bereich abgedeckt ist.

Von der Grundplatte 4 des Basisteils 2 ragt, in deren Mittelbereich, senkrecht von ihr ein nach oben gerichteter Formvorsprung 7 empor (vgl. Fig. 4), der, wie Fig. 1 zeigt, den mittleren Abschnitt 3' des Aufsteckteiles 3 deutlich überragt. Dieser Formvorsprung 7 soll bei den folgenden Ausführungen verkürzend als "Dom" bezeichnet werden.

Der Pfostenverbinder 1 dient dazu, ein Rahmenprofil 8 eines Fensters, einer Türe o. ä. (aus Kunststoff) mit einem senkrecht zu diesem verlaufenden Pfosten 9, der ebenfalls ein Hohlprofil aufweist, zu verbinden, wobei eine solche Verbindungsanordnung im montierten Zustand in Fig. 5 in Seitenansicht und in den Schnittdarstellungen der Figuren 6 und 7 gezeigt ist.

Dabei wird der Pfostenverbinder 1 mit an seiner dem Rahmenprofil 8 zugewandten Unterseite angebrachten Rastelementen 10 (in Fig. 1 ist nur ein solches Rastelement 10 gezeigt) in entsprechend auf der zugewandten Oberseite des Rahmenprofils 8 angebrachte Öffnungen (in den Figuren nicht gezeigt) verrastend eingesteckt.

Von der Grundplatte 4 des Basisteils 2 ragen ferner, auf der den Rastelementen 10 gegenüberliegenden Oberseite, mehrere Rastvorsprünge 11 empor, die bei aufgestecktem Aufsetzteil 3 durch entsprechend angebrachte Öffnungen in diesem hindurchragen und dort mit am Aufsetzteil 3 vorgesehenen weiteren Rastelementen 12 in verrastenden Eingriff treten, sobald das Aufsetzteil 3 auf dem Basisteil 2 in seiner Endstellung positioniert ist (vgl. Fig. 1). In dieser Endstellung findet damit eine selbsttätig verrastende Verbindung zwischen dem Basisteil 2 und dem Aufsetzteil 3 statt, so daß beide Teile in ihrer relativen Lage zueinander fixiert sind.

Des weiteren sind am Aufsetzteil 3 auch noch zusätzliche nach oben ragende Rastelemente 13 ausgebildet, die dazu dienen, bei aufgestecktem Pfosten 9 in an dessen Seitenwänden angebrachte, zugeordnete Öffnungen 14 verrastend einzugreifen (vgl. Darstellung der Figuren 5 und 7). Damit wird beim Aufstecken des Pfostens 9 auf den Pfostenverbinder 1 ebenfalls eine Verrastung zwischen Pfosten 9 und Aufsetzteil 3 des Pfostenverbinders 1 hergestellt.

Die Darstellung der Fig. 2 zeigt einen Schnitt längs Schnittebene ***A-A*** gemäß den Fig. 1 und 6.

Aus Fig. 2 ist erkennbar, daß das auf das Basisteil 2 aufgesetzte Aufsetzteil 3 an seiner dem Basisteil 2 abgewandten Oberseite eine diese im Bereich ihres Außenrandes umlaufende nutförmige Ausnehmung 15 aufweist, die nach innen hin von einer vom Körper des Aufsetzteiles 3 an diesem ausgebildeten Umlaufkante 16 seitlich begrenzt ist, während sie nach außen hin von der Innenfläche 17 der Seitenwände 5 und 6 des Basisteils 2 sowie von der diese beiden verbindenden, in Fig. 2 links dargestellten Verbindungswand 18 gebildet wird.

Die Ausnehmung 15 ist nach oben hin (entsprechend der Darstellung der Fig. 6) offen, nach unten hin aber durch einen von dem Aufsetzteil 3 an seinem Außenumfang ausgebildeten Nutboden abgeschlossen.

Wie die Figuren 6 und 7 erkennen lassen (beide stellen eine Schnittlage gemäß ***C-C*** aus Fig. 5 dar), laufen von der Unterseite der Grundplatte 4 des Basisteiles 3 in diesem zwei Verbindungskanäle 19, 20 ab, und zwar an Stellen, an denen von der Oberseite der Grundplatte 4 aus die seitlichen Stützflügel 21 und 22 des Domes 7 sich nach oben erstrecken. Dabei sind die Verbindungskanäle 19 und 20 so angebracht, daß sie im unteren Bereich der seitlichen Stützflügel 21, 22, also direkt oberhalb der Grundplatte 4, völlig innerhalb der Wanddicke des betreffenden seitlichen Stützflügels 21 bzw. 22 jeweils bis zu einer Stelle hinauf verlaufen, an der ihnen jeweils ein in einer Grundplatte des Aufsteckteiles 3 ausgebildeter, nach außen hin verlaufender Verbindungskanal 23 bzw. 24 zugeordnet ist, der eine Strömungsverbindung für den Klebstoff zwischen den Verbindungskanälen 19 und 20 jeweils zur außen umlaufenden Ausnehmung 15 an der Oberseite des Aufsetzteiles 3 ausbildet.

Wie aus der Darstellung der Fig. 4 und 6 entnehmbar ist, ist an den beiden seitlichen Stützflügeln 21 und 22 des Domes 7, jeweils an deren Außenseite, oberhalb des Bereiches, an dem die Verbindungskanäle 23 und 24 von den Verbindungskanälen 19 und 20 nach außen ablaufen, jeweils ebenfalls eine nach oben laufende nutförmige, nach außen hin offene Vertiefung 25 und 26 ausgebildet, und zwar derart, daß sie, ausgehend vom Verbindungskanal 23 bzw. 24, in Richtung zum oberen Ende der seitlichen Stützflügel 21 bzw. 22 hin laufend bis auf Null abnimmt. Dies hat zur Folge, daß Klebstoff aus den beiden Verbindungskanälen 23 und 24 jeweils in diese nutförmigen Vertiefungen 25 und 26 einlaufen kann, dort aber nicht ganz bis zu der Stelle fließt, bis zu welcher die im unteren Bereich um den Dom 7 herumlaufenden Wände des mittleren Abschnitts 3' des Aufsetzteiles 3 sich nach oben erstrecken. Damit wird, wenn in den Pfostenverbinder 1 Klebstoff eingeführt wird, auch ein Klebstoffpolster zwischen diesen seitlichen Wänden des mittleren Abschnitts 3' des Aufsetzteiles 3 und der jeweils zugewandten Außenfläche der seitlichen Stützflügel 21 und 22 erzeugt, was nach Aushärten des Klebstoffs dort eine Klebeverbindung schafft und gleichzeitig auch eine Dichtungsfunktion gewährleistet.

Fig. 3 zeigt nun eine Draufsicht auf die Unterseite der Grundplatte 4 des Basisteils 2 entsprechend Schnittebene ***B-B*** aus Fig. 1, mit der dieses auf der Oberseite des Rahmenprofils 8 im Rahmen einer Aufsetzfläche anliegt.

Dabei ist, wie die Fig. 6 und 7 zeigen, im Rahmenprofil 8 innerhalb dieser Aufsetzfläche eine Einfüllöffnung 27 angebracht, der auf der gegenüberliegenden Unterseite des Rahmenprofils 8 eine weitere Öffnung 28 so zugeordnet ist, daß durch beide das Einfüllrohr 29 einer Einfüllspritze 30 von der dem Pfostenverbinder 1 gegenüberliegenden Unterseite des Rahmenprofils 8 bis zur Anlage gegen die Bodenseite des Basisteils 2 hindurchgesteckt werden kann.

Die Einfüllspritze 30 ist mit einem aushärtbaren Flüssigklebstoff 31 gefüllt, der über einen im Einfüllrohr 29 ausgebildeten Füllkanal 32 bis zur Unterseite des Basisteils 2 geführt wird, wie dies am besten aus der Darstellung der Fig. 6 und 7 entnehmbar ist.

Dabei wird das Ende des Einfüllrohres 29 unter Druck von mindestens 3 bar gegen die Unterseite der Grundplatte 4 angelegt, damit beim Füllvorgang nicht die Gefahr besteht, daß unterwünscht seitlich Klebstoff austreten könnte. Die Lage der Öffnungen 27 und 28 ist so gewählt, daß bei hindurchgeführtem Einfüllrohr 29 der Einfüllspritze 30 die Endfläche des Einfüllrohres 29 gegen einen Bereich der Grundplatte 4 so zur Anlage kommt, daß die Mündung des Füllkanales 32 sich in einer Position befindet, in der unmittelbar an die Mündungsöffnung anschließend eine nutförmige Vertiefung 37 in der Grundplatte 4 des Basisteils 2 vorliegt, so daß der ankommende Klebstoff 31 sogleich in diese nutförmige Vertiefung 37 ein- und von ihr aus weiterläuft, während in den Bereichen um diese nutförmige Vertiefung 37 herum die dort vorliegende Endfläche des Einfüllrohres 29 dichtend gegen die zugewandten Flächen des Bodenteiles 4 anliegt, die keine Vertiefung aufweisen, und damit ein Austreten von Klebstoff aus der nutförmigen Vertiefung 37 verhindert ist.

Soll nun eine Verbindung zwischen einem Pfosten 9 und einem Rahmenprofil 8 erzeugt werden, wird zunächst ein Basisteil 2 (etwa entsprechend der Darstellung der Fig. 4) eines Pfostenverbinders 1 (Fig. 1) oben auf einem Rahmenprofil 8 (vgl. Fig. 7) angebracht, indem das Basisteil 2 auf der Oberseite des Rahmenprofils 8 mit einem oder mehreren von der Unterseite des Basisteils 2 von diesem vorstehenden Rastelement(en) 10 in Aufnahmeöffnungen, die im Rahmenprofil 8 entsprechend angebracht sind, verrastet, so daß das Basisteil 2 am Rahmenteil 8 auf diese Weise durch Verrastung fixiert ist.

Sodann wird von der Oberseite des Basisteils 2 her auf dieses ein Aufsteckteil 3 formschlüssig geführt aufgesteckt. Dabei werden die auf der Oberseite der Grundplatte 4 des Basisteils 2 angebrachten, nach oben ragenden Rastvorsprünge 11 durch entsprechende Öffnungen 42 in der Grundplatte des Aufsetzteiles 3 hindurchgeführt und bei Erreichen der gewünschten Endstellung mit an der Oberseite des Aufsteckteiles 3 ebenfalls hochragenden Rastelementen 12 verrastet, so daß in dieser Stellung auch das Aufsteckteil 3 am Basisteil 2 lagefixiert ist und damit das Basisteil 2 und das Aufsteckteil 3 den gewünschten Pfostenverbinder 1 ausbilden.

Im Anschluß hiernach wird ein Pfosten 9 von der Oberseite des Aufsteckteils 3 her auf dieses aufgesteckt, wobei der Dom 7 des Basisteils 2 in das Hohlprofil des Pfostens 9 einläuft. Wenn sich der Pfosten 9 in seiner Montage-Endstellung befindet, gelangen Rastelemente 13, die am Aufsetzteil 3 nach oben ragen (und von denen nur eines beispielshalber in Fig. 1 gezeigt ist), ebenfalls in das Hohlprofil des Pfostens 9 hinein und greifen in Öffnungen 14, die an entsprechenden Stellen in den Seitenwänden des Pfostens 9 angebracht sind, verrastend ein (vgl. Fig. 5 und 7). Damit ist auch die Lage des Pfostens 9 gegenüber dem bereits am Rahmenprofil 8 fixierten Pfostenverbinder 1 ebenfalls fixiert.

Nunmehr wird von der dem Basisteil 2 des Pfostenverbinders 1 gegenüberliegenden Unterseite des Rahmenprofils 8 her eine Einfüllspritze 30 mit ihrem Einfüllrohr 29 durch die Öffnung 28 unten im Rahmenprofil 8 und oben durch die Einfüllöffnung 27 bis zur Anlage der Endfläche des Einfüllrohres 29 an der unteren Bodenfläche der Grundplatte 4 des Basisteils 2 herangeführt und unter einem Druck von etwa 3 bar angedrückt. Sodann wird von der Einfüllspritze 30 der gewünschte Flüssigklebstoff (Einkomponenten-Klebstoff) über den Füllkanal 32 des Einfüllrohres 29 in eine an der Mündungsöffnung des Füllkanales 32 in den Boden der Grundplatte 4 eingebrachte nutförmige Vertiefung 37 eingespritzt und über diese, wie Fig. 3 beispielshalber zeigt, in andere Vertiefungen 37 sowie in eine um den Umfang der Unterseite der Bodenplatte 4 umlaufende nutförmige Ausnehmung 38 und auch in eine flächenhafte Ausnehmung 39 weitergeleitet. Von mindestens einer Stelle einer solchen Vertiefung 37, im dargestellten Ausführungsbeispiel von zwei Stellen, laufen aus der Nut 37 in geringem Abstand von der Einspritzstelle zwei von der Grundplatte 4 des Basisteils 2 senkrecht zu dieser und durch diese hindurch verlaufende Verbindungskanäle 19 und 20 ab, deren jeder von der Ausnehmung 37 ausgeht und beim Einspritzen des Klebstoffs ebenfalls mit Klebstoff gefüllt wird. Dabei verläuft jeder dieser beiden Verbindungskanäle 19, 20 jeweils in einem seitlichen Stützflügel 21 bzw. 22 des Domes 7 bis zu einer Höhe, in der in der Grundplatte des aufgeschobenen Aufsetzteiles 3 ebenfalls zwei Verbindungskanäle 23, 24, jeder derselben einem der Verbindungskanäle 18, 19 zugeordnet, angebracht sind, wobei der Klebstoff in den Kanälen 19 und 20 jeweils durch das Aufsetzteil 3 hindurch bis zu einer an diesem angebrachten und um dessen Außenumfang herumlaufenden Ausnehmung 15 weiterfließen kann (Fig. 2). Dabei ist an der Stelle, an welcher der Klebstoff aus jedem der Kanäle 19 bzw. 20 in den zugeordneten Verbindungskanal 23, 24 ausfließt, an der Außenseite des jeweiligen seitlichen Stützflügels 21 bzw. 22 eine weiter nach oben laufende nutförmige Vertiefung 25, 26 angebracht, die mit zunehmender Höhe in ihrer Nuttiefe bis auf den Wert Null abnimmt. Der Klebstoff, der aus den Verbindungskanälen 19 bzw. 20 austritt, fließt damit nicht nur in die Verbindungskanäle 23, 24 im Aufsetzteil 3, sondern läuft zusätzlich auch noch innerhalb dieser nutförmigen Vertiefungen 25 und 26 an den Außenseiten der seitlichen Stützflügel 21 und 22 des Domes 7 zwischen jedem der Stützflügel und dem in der Mitte des Aufsetzteiles 3 angebrachten, von außen her gegen die Stützflügel 21, 22 anliegenden mittleren Stützabschnitt 3'.

Nach dem Einspritzen des Klebstoffs härtet dieser relativ rasch aus, so daß der in alle beschriebenen Verbindungskanälen 19, 20, 23 und 24 sowie in die nutförmigen Vertiefungen 37, 38 und in die flächenhafte Vertiefung 39 eingeflossene Klebstoff eine Klebeverbindung zwischen dem Basisteil 2 und dem Rahmenprofil 8, dem Basisteil 2 und dem Aufsetzteil 3 sowie dem letzteren und den diesem zugewandten Endflächen des Pfostens 9 ausbildet.

Dieses Einspritzen des Klebstoffs kann dabei auf einer Rahmenschweißmaschine vorgenommen werden, wobei eine vollautomatische Steuerung der Bewegungsvorgänge der Einfüllspritze 30 und des Einspritzvorgangs möglich ist.

In Fig. 8 ist ein Schnitt durch eine zweite Ausführungsform einer solchen Verbindung zwischen einem Rahmenprofil 8 und einem Pfosten 9 unter Zuhilfenahme eines Pfostenverbinders gezeigt. Das Ausführungsbeispiel der Fig. 8 ist für den Fall konzipiert, daß nicht ein Einkomponenten-Flüssigklebstoff, wie bei der Ausführungsform gemäß den Fig. 1 bis 7, sondern ein Zweikomponenten-Flüssigklebstoff eingespritzt werden soll.

Bei dem Schnitt der Fig. 8 handelt es sich um eine Schnittlage senkrecht zur Ausrichtung des Rahmenprofils 8, und zwar mittig zum Basisteil 2.

Der konstruktive Unterschied in der Ausführungsform liegt gegenüber der Ausführungsform nach den Figuren 1 bis 7 darin, daß bei der Ausbildung nach Fig. 8 der Dom 7, der vom Basisteil 2 nach oben ragt, nicht mehr zwei bis nach seiner Unterseite hin voneinander getrennt verlaufende seitliche Stützflügel 21, 22 aufweist, sondern vielmehr, bis etwas oberhalb der Hälfte seiner gesamten Erstreckung, einen einstückigen Stützkörper 7', der in seinem Inneren einen Statik-Mischkanal 35 umfaßt, welcher aus einem nach oben laufenden und einem neben diesem und in einem kleineren Winkel (z. B. im Bereich von 5° bis 10°) zu diesem in der Höhe geneigt nach unten zurücklaufenden Kanalabschnitt besteht, wie dies in Fig. 8 gezeigt ist, worauf ausdrücklich verwiesen wird.

Die Darstellung der Fig. 8 zeigt zunächst, daß das Einfüllrohr 29 der (nicht dargestellten) Einfüllspritze 30 in seinem Inneren zwei parallel zueinander verlaufende Füllkanäle 33 und 34 aufweist, wobei jeder dieser beiden Kanäle eine der beiden Komponenten des Zweikomponenten-Klebstoffs von der Einfüllspritze 30 aus transportiert. Die Unterseite der Grundplatte 4 des Basisteils 2 ist bei dieser Ausführungsform so ausgebildet, daß an der Stelle, an welcher die Endfläche des Einfüllrohres 29 gegen die Grundplatte 4 angedrückt wird, der Einlauf beider Komponenten 33, 34 des Flüssigklebstoffs in den Statik-Mischkanal 35 innerhalb der Basisplatte 4 vorliegt. Wie die Darstellung der Fig. 8 zeigt, laufen dort die beiden Komponenten 33, 34 des Flüssigklebstoffs zusammen in den Statik-Mischkanal 35 hinein, der aus einer Vielzahl einzelner Mischkammern 40 besteht, deren jede mit Mischflügeln 36 versehen ist, wobei die zusammengeführten Klebstoffkomponenten 33 und 34 zuerst durch den nach oben laufenden Abschnitt des Statik-Mischkanals 35 laufen, dann an der Oberseite über eine Übergangsvertiefung 43 im Stützkörper 7' seitlich zu dem zweiten, nach unten gerichteten Abschnitt des Statik-Mischkanals 35 und durch diesen abwärts geführt wird, bis dann am Austritt des Statik-Mischkanales 35 eine homogene Mischung der Klebekomponenten 33 und 34 in nutförmige Vertiefungen 37 einlaufen kann. Von diesen wird der nunmehr gemischte Klebstoff in ähnlicher Weise, wie in Fig. 6 für einen Einkomponenten-Kleber gezeigt, dann weiter an die Oberseite der Grundplatte 4 geführt, dort in nutförmige und/oder flächenartige Ausnehmungen 44 geeignet eingeleitet und von dort wiederum in entsprechende Ausnehmungen auf der Oberseite des Aufsetzteiles 3 eingeleitet, wo dann bei montiertem Pfosten 9 die Klebeverbindung zu diesem hergestellt wird.

Der Statik-Mischkanal 35 stellt sicher, daß die beiden in ihn eingeleiteten Klebstoff-Komponenten 33, 34 bei Durchlauf durch ihn in eine völlig homogene Mischung überführt werden, die dann den für die gewünschten Klebeverbindungen nachgeschalteten nutförmigen und/oder flächenartigen Vertiefungen zugeleitet werden können. Die bei der Pfostenverbinderanordnung eingesetzten nutförmigen und/oder flächenartigen Vertiefungen werden insbesondere mit einer Nuttiefe von 1 mm bis 2 mm ausgeführt.

Die beiden Abschnitte des Statik-Mischkanales 35 sind als Einsätze ausgeführt, die in entsprechende Aufnahmeöffnungen in dem Stützkörper 7' des Domes 7 in geeigneter Weise eingeschoben bzw. eingebracht werden. Die gezeigte Ausführungsform in Fig. 8 behebt das Problem bei der richtigen Mischung beider Klebstoff-Komponenten: Denn falls diese in der Einfüllrohr 29 bereits gemischt werden, zeigt sich, daß eine ziemlich lange Abbindzeit nach dem Einspritzen erforderlich wird. Durch die gezeigte Ausführungsform können die beiden Komponenten nun aber getrennt eingespritzt und erst im Pfostenverbinder 1 zusammengeführt werden, wobei es sich zeigte, daß hier Abbindezeiten von etwa 3 Minuten durch das Mischen der beiden Klebstoffkomponenten 33, 34 direkt nach dem Eindüsen im Basisteil 4 erreicht werden können.

## Patentansprüche

1. Verfahren zum Verbinden eines Pfostens (9) mit einem Rahmenprofil (8) bei einem Fenster oder einer Türe aus Kunststoff, wobei der Pfosten (9) ein Hohlprofil aufweist und mit dem Rahmenprofil (8) unter Verwendung eines Pfostenverbinders (1) verbunden wird, der ein Basisteil (2), das am Rahmenprofil (8) befestigt wird, und ein Aufsetzteil (3) umfaßt, welches auf das Basisteil (2) aufgesteckt wird, wobei das Basisteil (2) am Rahmenprofil (8), das Aufsetzteil (3) am Pfosten (9) und beide Teile aneinander durch Verrastung verbunden werden, ***dadurch gekennzeichnet, daß*** am Basisteil (2) an dessen dem Rahmenprofil (8) zugewandter Unterseite sowie an dessen Oberseite und am Aufsetzteil (3) an dessen dem Pfosten (9) zugewandter Oberseite jeweils eine Anordnung von nutförmigen und/oder flächenhaften Ausnehmungen (15, 37, 38, 39) angebracht werden, die im zusammengefügten Zustand der Verbindungsanordnung über jeweils mindestens einen im Basisteil (2) und im Aufsetzteil (3) ausgebildeten Verbindungskanal (19, 20; 23, 24) miteinander in Verbindung stehen, wobei die offenen Seiten der Ausnehmungen (15, 37, 38, 39) an der Unterseite des Basisteils (2) von der Aufsetzfläche des Rahmenprofils (8), an der Oberseite des Basisteils (2) von Flächen am aufgesteckten Aufsetzteil (3) und an der Oberseite des letzteren von Flächen am zugewandten Endbereich des Pfostens (9) abgedeckt werden, und wobei alle abgedeckten Ausnehmungen (15, 37, 38, 39) am Basis- (2) und am Aufsetzteil (3) durch eine im Rahmenprofil (8) in dessen Aufsetzfläche angebrachte Füllöffnung (27) mit einem aushärtenden, dauerelastischen Flüssigklebstoff (31) verfüllt werden.

2. Verfahren nach Anspruch 1, **dadurch gekennzeichnet, daß** der Flüssigklebstoff (39) durch die Füllöffnung (27) mittels einer Füllspritze (30) eingefüllt wird.

3. Verfahren nach Anspruch 1 oder 2, **dadurch gekennzeichnet, daß** die Füllspritze (30) zum Einführen des Flüssigklebstoffs (31) durch die Füllöffnung (27) im Rahmenprofil (8) mit ihrer Ausgabedüse (29) gegen die Unterseite des Basisteils (2) angedrückt wird.

4. Verfahren nach Anspruch 3, **dadurch gekennzeichnet, daß** die Ausgabedüse (29) der Füllspritze (30) gegen die Unterseite des Basisteils (2) mit einem Druck von 3 bar angedrückt wird.

5. Verfahren nach einem der Ansprüche 1 bis 4, **dadurch gekennzeichnet, daß** der Flüssigklebstoff (31) innerhalb einer Einschußzeit von maximal 30 Sekunden eingeführt wird.

6. Verfahren nach einem der Ansprüche 1 bis 5, **dadurch gekennzeichnet, daß** ein Zweikomponenten-Flüssigklebstoff (31) verwendet wird, dessen Einzelkomponenten über getrennte Kanäle (32, 33) in der Füllspitze (30) durch die Füllöffnung (27) im Rahmenprofil (8) eingespritzt werden.

7. Verfahren nach Anspruch 6, **dadurch gekennzeichnet, daß** die getrennt eingespritzten Einzelkomponenten des Zweikomponenten-Flüssigklebstoffs (31) im Basisteil (2) in einem Statik-Mischkanal (35) mit einer Mehrzahl einander nachgeschalteter Mischkammern (40) miteinander in Mischung gebracht und hiernach an die nutförmigen und flächenhaften Ausnehmungen (39) und die Verbindungskanäle (15, 37, 38) weitergeführt werden.

8. Verfahren nach einem der Ansprüche 1 bis 7, **dadurch gekennzeichnet, daß** der dem Pfostenverbinder (1) zugeführte Klebstoff (31) portioniert eingefüllt wird.

9. Verbindungsanordnung umfassend einen Pfosten (9) und ein Rahmenprofil (8) eines Fensters oder einer Türe aus Kunststoff und einen Pfostenverbinder (1) zum Verbinden des Pfostens (9) mit dem Rahmenprofil (8), wobei der Pfosten (9) als Hohlprofil ausgebildet und am Rahmenprofil (8) mittels des Pfostenverbinders (1) befestigt ist, der ein am Rahmenprofil (8) montiertes Basisteil (2) und ein auf dieses aufsteckbares Aufsetzteil (3) umfaßt, das mit dem Pfosten (9) verbunden ist, wobei am Aufsteckteil (3) sowie am Basisteil (2) jeweils Rastelemente (10-13) vorgesehen sind, mittels derer beim Zusammenbau das Aufsteckteil (3) am Pfosten (9), das Basisteil (2) am Rahmenprofil (8) und das Basisteil (2) sowie das Aufsteckteil (3) aneinander formschlüssig verrastbar sind, ***dadurch gekennzeichnet, daß*** am Basisteil (2) auf seiner dem Rahmenprofil (8) zugewandten Unterseite miteinander in Verbindung stehende, nutförmige und/oder flächenhafte Ausnehmungen (37, 38, 39) ausgebildet sind, die im montierten Zustand des Basisteils (2) an ihren offenen Seiten vom Rahmenprofil (8) abgedeckt werden, daß von solchen Ausnehmungen (37, 38, 39) ausgehend mindestens ein Verbindungskanal (19, 20) durch das Basisteil (2) hindurch zu dessen gegenüberliegender Oberseite vorgesehen ist, der dort ebenfalls in nutförmige oder flächenhafte Ausnehmungen (25, 26) mündet, die bei auf dem Basisteil (2) montiertem Aufsteckteil (3) von Bereichen desselben abgedeckt werden, die über mindestens einen im Aufsteckteil (3) ausgebildeten Verbindungskanal (23, 24) mit auf der dem Basisteil (2) abgewandten Oberseite des Aufsteckteils (3) angebrachten nutförmigen oder flächenhaften Ausnehmungen (15) in Verbindung stehen, deren offene Seiten bei aufgestecktem Pfosten (9) von dessen zugewandtem Ende abgedeckt werden, wobei alle genannten nutförmigen und flächenhaften Ausnehmungen (15, 37, 38, 39) mit Klebstoff verfüllbar sind und im Rahmenprofil (8) im Aufsetzbereich des Basisteils (2) eine Füllöffnung (27) so angebracht ist, daß sie bei montiertem Basisteil (2) mindestens eine der Ausnehmungen (37) an dessen Unterseite wenigstens teilweise überdeckt.

10. Verbindungsanordnung nach Anspruch 9, **dadurch gekennzeichnet, daß** am Basisteil (2) an dessen Unterseite eine dieselbe im Bereich ihres Außenrandes umlaufende nutförmige Ausnehmung (38) angebracht ist.

11. Verbindungsanordnung nach einem der Ansprüche 9 oder 10, **dadurch gekennzeichnet, daß** auf der dem Basisteil (2) abgewandten Oberseite des Aufsetzteils (3) eine dieselbe im Bereich ihres Außenrandes umlaufende nutförmige Ausnehmung (15) angebracht ist.

12. Verbindungsanordnung nach Anspruch 11, **dadurch gekennzeichnet, daß** die am Außenrand umlaufende nutförmige Ausnehmung (15) auf der Oberseite des Aufsetzteiles (3) an zwei einander gegenüberliegenden Seiten desselben jeweils über einen dort mündenden, im Aufsetzteil (3) ausgebildeten Verbindungskanal (23; 24) mit einer nutförmigen oder flächenhaften Ausnehmung (25; 26) an der Oberseite des Basisteils (2) verbunden ist.

13. Verbindungsanordnung nach einem der Ansprüche 9 bis 12, **dadurch gekennzeichnet, daß** für die Verwendung eines Zweikomponenten-Flüssigklebstoffs (31), dessen Einzelkomponenten (33, 34) getrennt durch die Füllöffnung (27) im Rahmenprofil (8) dem Basisteil (2) zuführbar sind, im Rahmenprofil (8), der Füllöffnung (27) nachgeschaltet, ein Statik-Mischkanal (35) vorgesehen ist, der beide Einzelkomponenten (33, 34) aufnimmt und eine Vielzahl einander nachgeschalteter Mischkammern (40) umfaßt, denen die nutförmigen und die flächenhaften Ausnehmungen (15, 37, 38, 39) nachgeschaltet sind.

14. Verbindungsanordnung nach Anspruch 13, **dadurch gekennzeichnet, daß** der Statik-Mischkanal (35) einen ersten nach oben laufenden und einen zweiten, neben diesem angebrachten und in einem kleinen Winkel, bevorzugt im Bereich von 5° bis 10°, zu diesem in der Höhe geneigt nach unten zurücklaufenden Kanalabschnitt umfaßt.

15. Verbindungsanordnung nach Anspruch 13 oder 14, **dadurch gekennzeichnet, daß** der Statik-Mischkanal (35) als Einsatz in eine Aufnahmebohrung des Basisteils (2) eingesetzt ist.

16. Verbindungsanordnung nach einem der Ansprüche 13 bis 15, **dadurch gekennzeichnet, daß** jede Mischkammer (40) mit einem oder mehreren Mischflügeln (36) versehen ist.

17. Verbindungsanordnung nach einem der Ansprüche 9 bis 16, **dadurch gekennzeichnet, daß** die nutförmigen und/oder flächenhaften Ausnehmungen (15, 37, 38, 39) jeweils eine Tiefe im Bereich von 1 mm bis 2 mm aufweisen.

## Claims

1. Method for connecting a post (9) to a frame profile (8) in a window or a door made of plastic, wherein the post (9) has a hollow profile and is connected to the frame profile (8) using a post connector (1) which comprises a base part (2), which is fastened on the frame profile (8), and an attachment part (3), which is fitted onto the base part (2), wherein the base part (2) is connected to the frame profile (8), the attachment part (3) is connected to the post (9), and the two parts are connected to one another, by latching, **characterized in that** the base part (2) has on its underside, which is directed towards the frame profile (8), and on its upper side, and the attachment part (3) has on its upper side, which is directed towards the post (9), a respective arrangement of groove-form and/or surface-area cutouts (15, 37, 38, 39) which, in the joined-together state of the connecting arrangement, are connected to one another via in each case at least one connecting channel (19, 20; 23, 24) formed in the base part (2) and in the attachment part (3), wherein the open sides of the cutouts (15, 37, 38, 39) are covered on the underside of the base part (2) by the attachment surface of the frame profile (8), on the upper side of the base part (2) by surfaces on the fitted-on attachment part (3) and on the upper side of the latter by surfaces on the facing end region of the post (9), and wherein all the covered cutouts (15, 37, 38, 39) on the base part (2) and on the attachment part (3) are filled with a curing, permanently elastic liquid adhesive (31) through a filling opening (27) provided in the attachment surface of the frame profile (8).

2. Method according to Claim 1, **characterized in that** the liquid adhesive (39) is introduced through the filling opening (27) by means of a filling syringe (30).

3. Method according to Claim 1 or 2, **characterized in that**, in order to introduce the liquid adhesive (31) through the filling opening (27) in the frame profile (8), the filling syringe (30) is pushed against the underside of the base part (2) by way of its dispensing nozzle (29).

4. Method according to Claim 3, **characterized in that** the dispensing nozzle (29) of the filling syringe (30) is pushed against the underside of the base part (2) by a pressure of 3 bar.

5. Method according to one of Claims 1 to 4, **characterized in that** the liquid adhesive (31) is introduced within a period of time of not more than 30 seconds.

6. Method according to one of Claims 1 to 5, **characterized in that** use is made of a two-component liquid adhesive (31) of which the individual components are injected through the filling opening (27) in the frame profile (8) via separate channels (32, 33) in the filling syringe (30).

7. Method according to Claim 6, **characterized in that** the separately injected individual components of the two-component liquid adhesive (31) are mixed with one another in the base part (2) in a static mixing channel (35) having a plurality of successive mixing chambers (40), and are then conducted onwards to the groove-form and surface-area cutouts (39) and the connecting channels (15, 37, 38).

8. Method according to one of Claims 1 to 7, **characterized in that** the adhesive (31) fed to the post connector (1) is introduced in portions.

9. Connecting arrangement comprising a post (9) and a frame profile (8) of a window or of a door made of plastic and also comprising a post connector (1) for connecting the post (9) to the frame profile (8), wherein the post (9) is designed in the form of a hollow profile and is fastened on the frame profile (8) by means of the post connector (1), which comprises a base part (2), which is mounted on the frame profile (8), and an attachment part (3), which can be fitted onto said base part and is connected to the post (9), wherein the attachment part (3) and the base part (2) are provided with respective latching elements (10-13), by means of which, upon assembly, the attachment part (3) can be latched to the post (9), the base part (2) can be latched to the frame profile (8), and the base part (2) and the attachment part (3) can be latched to one another, in a form-fitting manner, **characterized in that** the base part (2) has on its underside, which is directed towards the frame profile (8), interconnected, groove-form and/or surface-area cutouts (37, 38, 39), which, in the mounted state of the base part (2), are covered on their open sides by the frame profile (8), **in that**, starting from such cutouts (37, 38, 39), at least one connecting channel (19, 20) is provided all the way through the base part (2) to the opposite, upper side of the latter, said connecting channel likewise opening out there into groove-form or surface-area cutouts (25, 26) which, with the attachment part (3) mounted on the base part (2), are covered by regions of the same which are connected, via at least one connecting channel (23, 24) formed in the attachment part (3), to groove-form or surface-area cutouts (15) which are provided on the upper side of the attachment part (3), said upper side being directed away from the base part (2), and of which the open sides, when the post (9) has been fitted in place, are covered by the facing end of the latter, wherein all the groove-form and surface-area cutouts (15, 37, 38, 39) mentioned can be filled with adhesive, and a filling opening (27) is provided in the frame profile (8), in the attachment region of the base part (2), such that, with the base part (2) in the mounted state, said filling opening at least partially covers over the underside of at least one of the cutouts (37).

10. Connecting arrangement according to Claim 9, **characterized in that** the base part (2) has, on its underside, a groove-form cutout (38) which runs around said underside in the region of its outer periphery.

11. Connecting arrangement according to either of Claims 9 and 10, **characterized in that** the upper side of the attachment part (3), said upper side being directed away from the base part (2), has a groove-form cutout (15) which runs around said upper side in the region of its outer periphery.

12. Connecting arrangement according to Claim 11, **characterized in that**, on two opposite sides of the attachment part (3), the groove-form recess (15) on the upper side of said attachment part, the recess running around the outer periphery thereof, is connected to a groove-form or surface-area cutout (25; 26) on the upper side of the base part (2) in each case via a connecting channel (23; 24) which opens out there and is formed in the attachment part (3).

13. Connecting arrangement according to one of Claims 9 to 12, **characterized in that**, for the use of a two-component liquid adhesive (31) of which the individual components (33, 34) can be fed to the base part (2) separately through the filling opening (27) in the frame profile (8), the frame profile (8) is provided, downstream of the filling opening (27), with a static mixing channel (35), which accommodates the two individual components (33, 34) and comprises a multiplicity of mixing chambers (40), which are located one after the other and have the groove-form and the surface-area cutouts (15, 37, 38, 39) located downstream of them.

14. Connecting arrangement according to Claim 13, **characterized in that** the static mixing channel (35) comprises a first, upwardly directed channel portion and a second channel portion which is provided alongside the first and runs back in the downward direction at a small angle of inclination, preferably ranging from 5° to 10°, in relation to said first channel portion.

15. Connecting arrangement according to Claim 13 or 14, **characterized in that** the static mixing channel (35) is inserted, in the form of an insert, into an accommodating bore in the base part (2).

16. Connecting arrangement according to one of Claims 13 to 15, **characterized in that** each mixing chamber (40) is provided with one or more mixing blades (36).

17. Connecting arrangement according to one of Claims 9 to 16, **characterized in that** the groove-form and/or surface-area cutouts (15, 37, 38, 39) each have a depth ranging from 1 mm to 2 mm.

## Revendications

1. Procédé de liaison d'un montant (9) à un profilé de cadre (8) d'une fenêtre ou d'une porte en matière plastique, le montant (9) comprenant un profilé creux et étant relié au profilé creux (8) en utilisant un connecteur de montant (1) qui comprend une partie de base (2), qui est fixée au profilé de cadre (8), et une partie rapportée (3), laquelle est enfichée sur la partie de base (2), la partie de base (2) étant reliée au profilé de cadre (8), la partie rapportée (3) étant reliée au montant (9) et les deux parties étant reliées l'une à l'autre par encliquetage, **caractérisé en ce qu'**un ensemble d'évidements (15, 37, 38, 39) en forme de rainures et/ou plans sont ménagés respectivement sur la partie de base (2) au niveau de son côté inférieur tourné vers le profilé de cadre (8) ainsi qu'au niveau de son côté supérieur et sur la partie rapportée (3) au niveau de son côté supérieur tourné vers le montant (9), lesquels évidement sont, à l'état assemblé de l'ensemble de liaison, en liaison les uns avec les autres par le biais de respectivement au moins un canal de liaison (19, 20 ; 23, 24) réalisé dans la partie de base (2) et dans la partie rapportée (3), les côtés ouverts des évidements (15, 37, 38, 39) étant recouverts par la surface d'appui du profilé de cadre (8) au niveau du côté inférieur de la partie de base (2), par des surfaces sur la partie rapportée enfichée (3) au niveau du côté supérieur de la partie de base (2) et par des surfaces sur la région d'extrémité en regard du montant (9) au niveau du côté supérieur de la partie rapportée, et tous les évidements recouverts (15, 37, 38, 39) sur la partie de base (2) et sur la partie rapportée (3) étant remplis d'un adhésif liquide (31) durcissant à élasticité permanente à travers une ouverture de remplissage (27) ménagée dans le profilé de cadre (8) dans sa surface d'appui.

2. Procédé selon la revendication 1, **caractérisé en ce que** l'adhésif liquide (39) est introduit à travers l'ouverture de remplissage (27) au moyen d'une seringue de remplissage (30).

3. Procédé selon la revendication 1 ou 2, **caractérisé en ce que** la seringue de remplissage (30) est, pour l'introduction de l'adhésif liquide (31) à travers l'ouverture de remplissage (27) dans le profilé de cadre (8), pressée par sa buse de distribution (29) contre le côté inférieur de la partie de base (2).

4. Procédé selon la revendication 3, **caractérisé en ce que** la buse de distribution (29) de la seringue de remplissage (30) est pressée contre le côté inférieur de la partie de base (2) avec une pression de 3 bars.

5. Procédé selon l'une des revendications 1 à 4, **caractérisé en ce que** l'adhésif liquide (31) est introduit pendant une durée d'injection d'au maximum 30 secondes.

6. Procédé selon l'une des revendications 1 à 5, **caractérisé en ce qu'**un adhésif liquide à deux composants (31) est utilisé, dont les composants individuels sont injectés à travers l'ouverture de remplissage (27) dans le profilé de cadre (8) par le biais de canaux séparés (32, 33) dans la seringue de remplissage (30).

7. Procédé selon la revendication 6, **caractérisé en ce que** les composants individuels, injectés séparément, de l'adhésif liquide à deux composants (31) sont mélangés l'un à l'autre dans la partie de base (2) dans un canal de mélange statique (35) doté d'une pluralité de chambres de mélange (40) placées les unes derrière les autres et transmis ensuite aux évidements en forme de rainures et plans (39) et aux canaux de liaison (15, 37, 38).

8. Procédé selon l'une des revendications 1 à 7, **caractérisé en ce que** l'adhésif (31) acheminé au connecteur de montant (1) est introduit de manière dosée.

9. Ensemble de liaison comportant un montant (9) et un profilé de cadre (8) d'une fenêtre ou d'une porte en matière plastique et un connecteur de montant (1) pour relier le montant (9) au profilé de cadre (8), le montant (9) étant réalisé sous forme de profilé creux et étant fixé au profilé de cadre (8) au moyen du connecteur de montant (1), qui comprend une partie de base (2) montée sur le profilé de cadre (8) et une partie rapportée (3) enfichée sur celle-ci, laquelle partie rapportée est reliée au montant (9), des éléments d'encliquetage (10-13) étant prévus respectivement sur la partie rapportée (3) ainsi que sur la partie de base (2), au moyen desquels, lors du montage, la partie rapportée (3) peut s'encliqueter par complémentarité de forme sur le montant (9), la partie de base (2) peut s'encliqueter par complémentarité de forme sur le profilé de cadre (8) et la partie de base (2) ainsi que la partie rapportée (3) peuvent s'encliqueter l'une sur l'autre par complémentarité de forme, **caractérisé en ce que** des évidements (37, 38, 39) en forme de rainures et/ou plans en liaison les uns avec les autres sont réalisés sur la partie de base (2) au niveau de son côté inférieur tourné vers le profilé de cadre (8), lesquels évidements sont, à l'état monté de la partie de base (2), recouverts par le profilé de cadre (8) au niveau de leurs côtés ouverts, **en ce qu'**à partir de tels évidements (37, 38, 39) au moins un canal de liaison (19, 20) est prévu à travers la partie de base (2) jusqu'à son côté supérieur opposé, lequel y débouche également dans des évidements (25, 26) en forme de rainures ou plans qui, lorsque la partie rapportée (3) est montée sur la partie de base (2), sont recouverts par des régions de celle-ci qui sont en liaison, par le biais d'au moins un canal de liaison (23, 24) réalisé dans la partie rapportée (3), avec des évidements (15) en forme de rainures ou plans ménagés sur le côté supérieur de la partie rapportée (3) opposé à la partie de base (2), dont les côtés ouverts sont, lorsque le montant (9) est enfiché, recouverts par son extrémité en regard, tous lesdits évidements (15, 37, 38, 39) en forme de rainures et plans pouvant être remplis d'un adhésif et une ouverture de remplissage (27) étant ménagée dans le profilé de cadre (8) dans la région d'appui de la partie de base (2) de telle sorte qu'elle recouvre au moins partiellement au moins l'un des évidements (37) au niveau de son côté inférieur lorsque la partie de base (2) est montée.

10. Ensemble de liaison selon la revendication 9, **caractérisé en ce qu'**un évidement (38) en forme de rainure entourant la partie de base dans la région de son bord extérieur est ménagé sur la partie de base (2) au niveau de son côté inférieur.

11. Ensemble de liaison selon la revendication 9 ou 10, **caractérisé en ce qu'**un évidement (15) en forme de rainure entourant la partie rapportée dans la région de son bord extérieur est ménagé sur le côté supérieur de la partie rapportée (3) opposé à la partie de base (2).

12. Ensemble de liaison selon la revendication 11, **caractérisé en ce que** l'évidement (15) en forme de rainure périphérique au niveau du bord extérieur sur le côté supérieur de la partie rapportée (3) est relié, sur deux côtés opposés de celui-ci, respectivement par le biais d'un canal de liaison (23 ; 24) y débouchant réalisé dans la partie rapportée (3), à un évidement (25 ; 26) en forme de rainure ou plan sur le côté supérieur de la partie de base (2).

13. Ensemble de liaison selon l'une des revendications 9 à 12, **caractérisé en ce que** pour l'utilisation d'un adhésif liquide à deux composants (31) dont les composants individuels (33, 34) peuvent être acheminés séparément à la partie de base (2) à travers l'ouverture de remplissage (27) dans le profilé de cadre (8), un canal de mélange statique (35) est prévu dans le profilé de cadre (8), de manière placée derrière l'ouverture de remplissage (27), lequel canal de mélange statique reçoit les deux composants individuels (33, 34) et comporte une pluralité de chambres de mélange (40) placées les unes derrière les autres, derrière lesquelles sont placés les évidements (15, 37, 38, 39) en forme de rainures et plans.

14. Ensemble de liaison selon la revendication 13, **caractérisé en ce que** le canal de mélange statique (35) comporte une première partie de canal s'étendant vers le haut et une deuxième partie de canal installée près de celle-ci et revenant vers le bas de manière inclinée en hauteur d'un angle faible, de préférence dans la plage de 5° à 10°.

15. Ensemble de liaison selon la revendication 13 ou 14, **caractérisé en ce que** le canal de mélange statique (35) est inséré en tant qu'insert dans un alésage de réception de la partie de base (2).

16. Ensemble de liaison selon l'une des revendications 13 à 15, **caractérisé en ce que** chaque chambre de mélange (40) est dotée d'une ou plusieurs ailettes de mélange (36).

17. Ensemble de liaison selon l'une des revendications 9 à 16, **caractérisé en ce que** les évidements (15, 37, 38, 39) en forme de rainures et/ou plans présentent respectivement une profondeur dans la plage de 1 mm à 2 mm.
